# EUROPÄISCHE PATENTSCHRIFT

(11) **EP 1 231 314 B1**
(45) Veröffentlichungstag und Bekanntmachung des Hinweises auf die Patenterteilung: **18.04.2018**
(21) Anmeldenummer: 02000638.3
(22) Anmeldetag: 11.01.2002
(51) Int. Cl.: D06F 31/00

(54) **Verfahren zum Waschen von insbesondere Wäschestücken**
Method for washing in particular laundry
Procédé pour laver en particulier du linge

(30) Priorität: 07.02.2001 DE 10105820
(43) Veröffentlichungstag der Anmeldung: 14.08.2002
(73) Patentinhaber: Herbert Kannegiesser GmbH, 32602 Vlotho (DE)
(72) Erfinder: Mehrmann, Falk F., 29664 Walsrode (DE); Bringewatt, Wihelm, 32547 Bad Oeynhausen (DE)
(74) Vertreter: Möller, Friedrich

(56) Entgegenhaltungen:
- EP-A- 0 636 731
- EP-A- 0 731 202
- DE-A- 4 422 631
- DE-A- 19 812 386
- DE-A- 19 924 873

## Beschreibung

Die Erfindung betrifft ein Verfahren zum Waschen von insbesondere Wäschestücken gemäß dem Oberbegriff des Anspruchs 1.

Die Erfindung bezieht sich insbesondere auf das Waschen und anschließende Nachbehandeln wie zum Beispiel Spülen und/oder Ausrüsten von Wäschestücken in gewerblichen Wäschereien. In gewerblichen Wäschereien finden Waschmaschinen. insbesondere Durchlaufwaschmaschinen, Verwendung, die über eine drehend antreibbare, längliche Trommel verfügen. Die Wäschestücke oder andere zu behandelnde Gegenstände werden in Behandlungsrichtung längs durch die Trommel hindurchgeleitet und dabei mindestens gewaschen und gespült. Gegebenenfalls erfolgt im Anschluss an das Spülen innerhalb der Waschmaschine eine Ausrüstung der Wäschestücke.

Das Waschen und das nachfolgende Behandeln der Wäschestücke in der Waschmaschine erfolgt mit einer Behandlungsflüssigkeit. Dabei handelt es sich in der Regel um Wasser, das mit den zum Waschen, Spülen und gegebenenfalls Ausrüsten erforderlichen Zusätzen versehen ist. In der Regel findet das Waschen in einer anderen Behandlungsflüssigkeit als das anschließende Spülen statt. Bei bekannten Waschmaschinen wird die Behandlungsflüssigkeit mit den Wäschestücken durch die einzelnen Behandlungsstationen in der Trommel, und zwar insbesondere durch die Waschstation und die Spülstation bzw. die dazu innerhalb der Trommel gebildeten Kammern, hindurchgeleitet. Die Folge ist eine ständige Vermischung unterschiedlicher Behandlungsflüssigkeiten sowie schmutzbelasteter Behandlungsflüssigkeiten.

Aus der EP-A-0 636 731 ist ein Verfahren zum Waschen von Wäsche in einer Gegenstrom-Durchlaufwaschmaschine bekannt, bei dem in der ersten Kammer der Spülzone die in den Wäschestücke nicht gebundene Behandlungsflüssigkeit zu einem solchen Teil entfernt wird, dass die Wäschestücke noch beweglich bleiben. Die teilweise Abtrennung der in den Wäschestücken nicht gebundenen Behandlungsflüssigkeit in der ersten Kammer der Spülzone kann bei laufender Durchlaufwaschmaschine erfolgen. Ein alternatives Verfahren sieht es vor, dass schon in der letzten Kammer des Klarwaschbereichs die in den Wäschestücken nicht gebundene Behandlungsflüssigkeit mindestens teilweise abgelassen wird, damit die Wäschestücke mit einer geringeren Waschlaugenmenge in die erste Spülkammer gelangt. Das Vermischen der Waschflüssigkeit mit der Spülflüssigkeit kann bei diesem bekannten Verfahren nicht vollständig vermieden werden.

Aus der DE 199 24 873 A sind eine Durchlaufwaschmaschine und ein Verfahren zum Behandeln von Wäsche in derselben bekannt. Diese Durchlaufwaschmaschine verfügt über mehrere eigenständige Innentrommeln, denen Außentrommeln zugeordnet sind. Vor der Weiterförderung der Wäschestücke sollen Flotten aus den Außentrommeln so weit entfernt werden, dass die Innentrommeln hierin nicht mehr eintauchen. Dabei sollen zur Verringerung der in die falsche Richtung geförderten Flottenmengen während des Entfernens der Flotten aus den Außentrommeln die Innentrommeln noch Bewegungen durchführen. Konkrete Maßnahmen zur Verhinderung des Vermischens der Waschflüssigkeit und der Spülflüssigkeit sind bei diesem bekannten Verfahren nicht getroffen.

Ausgehend vom Vorstehenden liegt der Erfindung die Aufgabe zugrunde, ein Verfahren zum Waschen von insbesondere Wäschestücken zu schaffen, womit eine individuelle Behandlung der Wäschestücke möglich ist, und zwar ohne eine nennenswerte Vermischung oder zumindest nur einer geringen Vermischung der für die jeweiligen Behandlung eingesetzten unterschiedlichen Behandlungsflüssigkeiten.

Ein Verfahren zur Lösung dieser Aufgabe weist die Maßnahmen des Anspruchs 1 auf. Dadurch, dass die Wäschestücke mindestens von einer Behandlungskammer zur darauffolgenden Behandlungskammer im Wesentlichen ohne die in den Wäschestücken nicht gebundene Behandlungsflüssigkeit, nämlich ohne die sogenannte freie Flotte, überführt werden, und die Trommel während der Ableitung der freien Flotte vom Umladen der Wäschestücke in die benachbarte Behandlungszone und/oder -kammer weiterhin drehend angetrieben wird, wird auch ein Teil der gebundenen Flotte aus den Wäschestücken entfernt. Diese wie beim Schleudern von der Wäsche teilweise abgetrennte gebundene Flotte kann dann mit der freien Flotte abgeführt werden, bevor die Wäsche umgeladen wird in die nachfolgende Behandlungszone und/oder Behandlungskammer derselben. Dadurch wird eine nennenswerte Vermischung der Behandlungsflüssigkeit in unterschiedlichen Kammern, insbesondere unterschiedlichen Behandlungszonen, vermieden. Bei dieser Vorgehensweise wird auch die Mitnahme schmutzbelasteter Behandlungsflüssigkeiten in die nächste Behandlungskammer bzw. Behandlungszone wirksam vermieden, oder zumindest reduziert.

Das erfindungsgemäße Verfahren eignet sich besonders zum Umladen der Wäschestücke bei Waschmaschinen mit einer Kammern aufweisenden Trommel, wobei das Umladen der Wäschestücke nach dem Prinzip des "Bottom-Tansfers" erfolgt.

Ein bevorzugtes Ausführungsbeispiel der Erfindung wird nachfolgend an Hand einer in der Zeichnung beispielhaft dargestellten Durchlaufwaschmaschine näher erläutert. In der Zeichnung zeigen:
- Fig. 1: eine detaillierte Seitenansicht der Durchlaufwaschmaschine,
- Fig. 2: einen vergrößerten Querschnitt durch drei Kammer der Durchlaufwaschmaschine,
- Fig. 3: eine vergrößert dargestellte Einzelheit III aus der Fig. 1, und
- Fig. 4: einen Querschnitt durch die Durchlaufwaschmaschine mit einer Ansicht auf eine Trennwand und eine Austrittsöffnung in einer Umladestellung.

Die in den Figuren gezeigte Durchlaufwaschmaschine 10 ist für den Einsatz in gewerblichen Wäschereien ausgebildet. In der Durchlaufwaschmaschine 10 werden die in der Fig. 4 symbolisch durch Quadrate angedeuteten Wäschestücken 11 postenweise gewaschen, gespült und gegebenenfalls eine anschließende Nachbehandlung wie zum Beispiel einer Ausrüstung unterzogen.

Die Durchlaufwaschmaschine 10 verfügt über eine längliche Trommel 12. Die Trommel 12 ist um eine horizontale Längsmittelachse 13 drehend antreibbar, und zwar vorzugsweise in entgegengesetzten Richtungen. Die Trommel 12 der hier gezeigten Durchlaufwaschmaschine 10 ist unterteilt in verschiedene Zonen. Am Anfang der Trommel 12 befindet sich eine Waschzone 14, die sich üblicherweise aus einer Vorwaschzone und einer darauffolgenden Klarwaschzone zusammensetzt. Auf die Waschzone 14 folgt die Spülzone 15 und darauf eine Ausrüstzone 16. Die Ausrüstzone 16 kann gegebenenfalls entfallen. Die Waschzone 14, die Spülzone 15 und die Ausrüstzone 16 sind in Behandlungsrichtung 17 aufeinanderfolgend in der Trommel 12 der Durchlaufwaschmaschine 10 angeordnet. Zumindest die Waschzone 14 und die Spülzone 15 sind im gezeigten Ausführungsbeispiel jeweils aus mehreren in Behandlungsrichtung 17, also entlang der Längsmittelachse 13 der Trommel 12, aufeinanderfolgenden Waschkammern 18 und Spülkammern 19 gebildet. Die Anzahl der aufeinanderfolgenden Waschkammern 18 und Spülkammern 19 kann je nach Größe und Leistungsfähigkeit der Durchlaufwaschmaschine 10 variieren. Die Erfindung ist deshalb nicht auf das hier gezeigte Ausführungsbeispiel der Durchlaufwaschmaschine 10 beschränkt, die über fünf Waschkammern 18 und fünf Spülkammern 19 verfügt. Dabei dienen die zwei in Behandlungsrichtung 17 vornliegenden Waschkammern 18 als Vorwaschkammern, während die drei darauffolgenden Waschkammern 18 als Klarwaschkammern dienen. Die Ausrüstzone 16 der hier gezeigten Durchlaufwaschmaschine 10 verfügt über zwei Ausrüstkammern 20. Es ist jedoch denkbar, überhaupt keine Ausrüstkammer 20 auf die Spülzone 15 bzw. die letzte Spülkammer 19 folgen zu lassen. Gegebenenfalls kann auch die letzte Spülkammer 19 als Ausrüstkammer eingesetzt werden.

Vor der Trommel 12 der Durchlaufwaschmaschine 10 ist ein Eingabetrichter 21 vorgesehen. Über den Eingabetrichter 21 können zu waschende Wäschestücke 11 in die Waschzone 14 der Durchlaufwaschmaschine 10 eingefördert werden, und zwar in die in Behandlungsrichtung 17 gesehene vordere Waschkammer 18. Am hinteren Ende der Durchlaufwaschmaschine 10 ist vorzugsweise eine Ausgaberutsche 22 vorgesehen. Über die Ausgaberutsche 22 können fertig gewaschene und gegebenenfalls ausgerüstete Wäschestücke 11 aus der Durchlaufwaschmaschine 10 heraustransportiert werden, und zwar gegebenenfalls in eine darauffolgende und nicht gezeigte Entwässerungseinrichtung, wie beispielsweise eine Entwässerungspresse.

Die Trommel 12 der gezeigten Durchlaufwaschmaschine 10 ist teilweise umgeben von einer flüssigkeitsdichten Aussentrommel 23. Die Aussentrommel 23 dient zur Aufnahme von Behandlungsflüssigkeit, insbesondere Wasser. Diesem Wasser können gegebenenfalls Zusätze zugegeben sein, und zwar beispielsweise Waschmittel. Die Aussentrommel 23 erstreckt sich nur über einen Teilbereich der Trommel 12. So sind im hier gezeigten Ausführungsbeispiel die ersten zwei Kammern der Trommel 12 und die drittletzte Kammer der Trommel 12 mit keiner Aussentrommel 23 versehen (Fig. 1). Im Bereich derjenigen Kammern, die keine Aussentrommel 23 aufweisen, ist die Trommel 12 drehend auf Laufrädern 24 abgestützt. Mindestens eines dieser Laufräder 24 ist in bekannter Weise antreibbar.

Die längliche, um die horizontale Längsmittelachse 13 drehbare Trommel 12 ist einteilig ausgebildet. Dazu verfügt die Trommel 12 über eine zylindrische Gestalt. In der Trommel 12 befinden sich in Behandlungsrichtung 17 unmittelbar aufeinander folgend die einzelnen Kammern, nämlich Waschkammern 18, Spülkammern 19 und Ausrüstkammern 20. Im gezeigten Ausführungsbeispiel sind alle Waschkammern 18, Spülkammern 19 und Ausrüstkammern 20 etwa gleich groß, erstrecken sich nämlich über im Wesentlichen gleiche Längenabschnitt der Trommel 12.

Jede Kammer verfügt über einen Zylindermantel 25, der einen sich in Längsrichtung erstreckenden Teil der Trommel 12 bildet. Des weiteren verfügt die Trommel 12 über Trennwände 26. Diese Trennwände 26, die vorzugsweise untereinander gleich ausgebildet sind, sind mit im wesentlichen gleichen Abstand untereinander in senkrecht zur Längsmittelachse 13 der Trommel 12 verlaufenden Ebenen angeordnet. Dadurch ist jede Kammer begrenzt von zwei parallelen Trennwänden 26, die gegenüberliegenden Stirnseiten des jeweiligen Zylindermantels 25 zur Bildung einer jeden Kammer zugeordnet sind. Zwei aufeinander folgende Zylindermäntel 25 unterschiedlicher Kammern werden somit durch jeweils eine Trennwand 26 voneinander getrennt. Die Trennwände 26 sind mit den ihnen zugeordneten Stirnseiten der Zylindermäntel 25 der einzelnen Kammern verbunden, und vorzugsweise flüssikeitsdicht verschweißt. Auf diese Weise wird die gesamte Trommel 12 aus mehreren in Behandlungsrichtung 17 aufeinanderfolgenden Zylindermänteln 25 und Trennwänden 26 gebildet. Dabei sind die Zylindermäntel 25 unterschiedlichen Kammern durch jeweils eine Trennwand 26 miteinander verbunden.

Die zylindrische Aussentrommel 23 weist einen Durchmesser auf, der etwas größer als der Aussendurchmesser der inneren Trommel 12 ist. Es entsteht dadurch zwischen der inneren Trommel 12 und der Aussentrommel 23 ein Ringraum 27. Die Aussentrommel 23 ist aus Zylinderabschnitten 28 gebildet. Die im Wesentlichen gleich großen Zylinderabschnitte 28 erstrecken sich den Bereich jeweils einer ganzen Kammer. Die Zylinderabschnitte 28 sind an ihren zueinander beweisenden Stirnseiten miteinander verbunden. Im Bereich der Verbindung jeweils zweier Zylinderabschnitte 28 ist eine umlaufende Dichtung 29 angeordnet (Fig. 3). Die jeweilige Dichtung 29 liegt dichtend an dem gegenüber dem Aussendurchmesser der Trommel 12 vorstehenden Aussenringbereich der jeweiligen Trennwand 26 an.

Die Trennwände 26 zwischen benachbarten Kammern verfügen über eine aussermittige Öffnung 30 (Fig. 4). Die jeweilige Öffnung 30 befindet sich im Wesentlichen in einer auf einer Seite neben der Längsmittelachse 13 liegenden Hälfte der Trennwand 26. Die Öffnung 30 ragt bis an den Zylindermantel 25 der Trommel 12 heran. Die Öffnung 30 geht dazu aus vom Umfangsbereich der Trennwand 26 und erstreckt sich vorzugsweise über etwa 90° bis 120° des Umfangs der Trennwand 26. Ein übriger Teil der Öffnung 30 der Trennwand 26 ist begrenzt durch einen etwa radial gerichteten geraden Randbereich 31 und einen sich daran anschließenden bogenförmigen Randbereich 32. Durch die Öffnung 30 in der jeweiligen Trennwand 26 ist eine in Behandlungsrichtung 17 vordere Kammer entladbar und dabei gleichzeitig die darauffolgende Kammer beladbar, und zwar jeweils mit im Wesentlichen nur Wäschestücken 11. Diese Art der Umladung mindestens der Wäschestücke 11 von einer Kammer zur anderen wird im Fachjargon als "Bottom-Transfer" bezeichnet, wozu die Trommel 12 in eine Stellung gebracht wird, in der die jeweilige Öffnung 30, vorzugsweise die Öffnungen 30 in allen Trennwänden 26, gleichermaßen im Bereich einer unteren Hälfte der Trommel 12 liegen, wobei sich die Mitte des vom Zylindermantel 25 der Trommel 12 begrenzten unteren Abschnitts der Öffnung 30 etwa senkrecht unterhalb der Längsmittelachse befindet (Fig. 4). Aus der Fig. 4 wird auch ersichtlich, dass die Trennwände 26 abgesehen von der überliegend einseitigen Öffnung 30 in derselben die Kammern an ihren Stirnseiten verschliessen, und zwar insbesondere ganz verschliessen.

In jeder Kammer ist eine Schaufel 33 angeordnet. Vorzugsweise sind die Schaufeln 33 in jeder Kammer etwa gleichermaßen ausgebildet, in dem sie über einen dreidimensionalen, spiralartigen oder spiralförmigen Verlauf innerhalb der betreffenden Kammer verfügen. Die jeweilige Schaufel 33 erstreckt sich zwischen einer als Eintrittssöffnung dienenden Öffnung 30 in einer mit Bezug auf die Behandlungsrichtung 17 vornliegenden Trennwand 26 der betreffenden Kammer und der als Austrittsöffnung dienenden Öffnung 30 in der hinteren Trennwand 26 der betreffenden Kammer. Die jeweilige Schaufel 33 ist so ausgebildet, dass sie innerhalb der betreffenden Kammer die Eintrittsöffnung von der Austrittsöffnung trennt, und zwar derart, dass die Wäschestücke 11 von der zur Eintrittsöffnung weisenden konkaven Rückseite der Schaufel 33 zur gegenüberliegenden konvexen Vorderseite derselben nur durch ein Verdrehen der Trommel 12 mit den Kammern über einen vollen Kreis (360°) gelangen können.

Die Schaufeln 33 sind vorzugsweise vollständig flüssigkeitsundurchlässig ausgebildet. Sie sind so mit den Trennwänden 26 und dem Zylindermantel 25 der Trommel 12 verbunden, vorzugsweise verschweißt, dass die Verbindungsstellen im Wesentlichen flüssigkeitsdicht sind.
Die Trennwände 26 wenigstens einiger Kammern, insbesondere der Waschkammern 18 und/oder der Spülkammern 19, sind mindestens teilweise flüssigkeitsdurchlässig ausgebildet. Dazu kann eine Perforation 34 aus einem gleichmäßigen Raster von Durchgangsbohrungen vorgesehen sein. Ähnlich kann mindestens ein Teil des Umfangs der Trommel 12 mit der Perforation 34 versehen sein. Diese Perforation 34 kann sich am Umfang aller oder nur einiger, ausgewählter Kammern befinden, beispielsweise der Waschkammer 18 und/oder der Spülkammer 19. Die Perforationen 34 sind so in der Trommel 12 und/oder den Trennwänden 26 angeordnet, dass Flüssigkeiten, insbesondere Waschflüssigkeiten bzw. Spülflüssigkeiten beim Waschen und/oder Spülen der Wäschestücke 11 gegen die Behandlungsrichtung 17 längs durch die Trommel 12 strömen können. Außerdem kann durch den mindestens teilweise mit der Perforation 34 versehenden Zylindermantel 15 der Trommel 12 Wasch- und/oder Spülflüssigkeit aus der betreffenden Kammer bei Bedarf abgeleitet, nämlich abgelassen, werden.
Das erfindungsgemäße Verfahren wird nachfolgend anhand der Arbeitsweise der vorstehend beschriebenen Durchlaufwaschmaschine 10 näher beschrieben:
Die Trommel 12 wird während der Behandlung der Wäschestücke schwenkend hin- und hergehend angetrieben, wobei die Trommel 12 abwechselnd in die eine oder andere Richtung über den Teil ihres Umfangs gedreht wird. Die Trommel 12 führt also bei der Behandlung der Wäschestücke 11 keine umlaufende Kreisbewegung aus. Während der Behandlung der Wäschestücke befinden sich die Öffnungen 30 der Trennwände 26 stets in einem oberen Bereich der Trommel 12, wodurch die Wäschestücke 11 und gegebenenfalls auch die Behandlungsflüssigkeit stets in der gleichen Kammer der Waschzone 14, der Spülzone 15 und der Ausrüstzone 16 verbleiben.
Nach Abschluss der Behandlung in der jeweiligen Kammer erfolgt ein Umladen der Wäschestücke 11 in die in Behandlungsrichtung 17 nächstfolgende Kammer. Dieses Umladen der Wäschestücke 11 erfolgt erfindungsgemäß ohne die in den Wäschestücken 11 nicht gebundene Behandlungsflüssigkeit, also ohne die sogenannte freie Flotte. Es werden somit nur die Wäschestücke 11 mit einem Teil der anhaftenden Flüssigkeit (gebundene Flotte) umgeladen von einer Kammer zur anderen, und zwar vorzugsweise während einer jeweiligen Behandlungspause. Damit beim Umladen der Wäschestücke 11 mit mindestens einem Teil der gebundenen Flotte sich die Wäschestücke 11 nicht an den Trennwänden 26 der zwischenbenachbarten Kammern verhaken, sind die Trennwände 26 abgesehen von der jeweiligen Öffnung 30 zum Umladen der Wäschestücke 11 geschlossen ausgebildet bzw. nur mit der Perforation 34 versehen, die beim Umladen nur der Wäschestücke 11 keine Probleme bereitet. Eine weitere Besonderheit zur Herbeiführung einer verstopfungsfreien bzw. rückstandsfreien Umladung nur der Wäschestücke 11 ohne freie Flotte besteht darin, dass die jeweilige Öffnung 30 sich etwa bis zum auf der Längsmittelachse 13 liegenden Mittelpunkt der jeweiligen Trennwand 26 erstreckt und im Übrigen der Mittelpunktsbereich der Trommel 12 zwischen benachbarten Kammern durch die Trennwand 26 verschlossen ist.
Um die Wäschestücke 11 ohne die freie Flotte umladen zu können, wird die Behandlungsflüssigkeit, und zwar insbesondere Wasser, das gegebenenfalls mit Waschmittelresten und/oder Schmutz versetzt ist, abgelassen. Das Ablassen der Behandlungsflüssigkeit erfolgt zweckmäßigerweise in derjenigen Kammer, aus der die Wäschestücke 11 ohne die freie Flotte in die nachfolgende Kammer überführt werden sollen. Dazu wird aus der den jeweiligen Kammern zugeordnete Zylinderabschnitt 28 der Aussentrommel 23 die Behandlungsflüssigkeit abgelassen, indem sie zu einer anderen Stelle transportiert wird oder zunächst in einem Speicherbehälter zwischengelagert wird. Beim Ablassen der Behandlungsflüssigkeit aus der Aussentrommel 23 gelangt die im Bereich der jeweiligen Kammer sich innerhalb der Trommel 12 befindliche Behandlungsflüssigkeit durch die Perforation 34 im Zylindermantel 25 der Trommel 12 in die Aussentrommel 23, von wo aus die Behandlungsflüssigkeit abgeführt wird. Das Abführen der Behandlungsflüssigkeit erfolgt zweckmäßigerweise vor dem Beginn des Umladens der Wäschestücke 11 aus der betreffenden Kammer in die darauffolgende Kammer. Das kann zum Beispiel in einer Endphase der Behandlung der Wäschestücke 11 stattfinden.
Die Trommel 12 wird weiterhin drehend, insbesondere schwenkend, angetrieben, nachdem die freie Flotte bereits aus der betreffenden Kammer abgelassen worden ist. Die Trommel 12 führt dann die gleichen Bewegungen aus, die sie zum Waschen oder Spülen der Wäschestücke 11 vollführt. Gemäß der Erfindung finden die Bewegungen schneller, mit anderen Drehwinkeln und auch mit größeren Verzögerungen und/oder Beschleunigungen statt. Dadurch kann ein Teil der in den Wäschestücken 11 gebundenen Flotte von den Wäschestücken 11 getrennt werden, und zwar nach Art eines Schleudervorgangs. Diese ursprüngliche gebundene Flotte kann dann wie die freie Flotte auch aus der Trommel 12 zur Aussentrommel 23 gelangen und dort abgelassen werden. Es erfolgt dann ein Umladen der Wäschestücke 11 mit einer verringerten gebundenen Flotte. Das führt dazu, dass der Übertrag des Anteils der Behandlungsflüssigkeit von der einen Kammer zur anderen, insbesondere von der einen Behandlungszone zur anderen, mit einem geringstmöglichen Anteil von Behandlungsflüssigkeit aus der vorangehenden Behandlung erfolgt.

Vorzugsweise werden die Wäschestücke 11 ohne die freie Flotte und gegebenenfalls mit einem verringerten Anteil der gebundenen Flotte umgeladen von der Waschzone 14, insbesondere der sich am Ende derselben befindenden Klarwaschzone, zur Spülzone 15. Dazu werden die freie Flotte und ein Teil der gebundenen Flotte aus der letzten Kammer der Waschzone 14, insbesondere der Klarwaschzone, entfernt, bevor die Wäschestücke 11 ohne die freie Flotte und gegebenenfalls mit einem verringerten Anteil gebundener Flotte in die nächste Kammer, nämlich die erste Kammer der Spülzone 15, umgeladen werden.

## Patentansprüche

1. Verfahren zum Waschen von insbesondere Wäschestücken (11), wobei in einer drehend antreibbaren Trommel (12) mit in Längsrichtung derselben aufeinander folgenden Kammern (18, 19, 20) die Wäschestücke (11) in einer Behandlungsflüssigkeit mindestens gewaschen und dabei in Behandlungsrichtung längs durch die Kammern (18, 19, 20) der Trommel (12) geleitet werden, und wobei die Wäschestücke (11) mindestens von einer Kammer (18, 19, 20) zu der darauffolgenden Kammer (18, 19, 20) im Wesentlichen ohne die in den Wäschestücken (11) nicht gebundene Behandlungsflüssigkeit überführt werden, **dadurch gekennzeichnet, dass** die Wäschestücke (11) vor dem Überführen in eine nachfolgende Spülkammer (19) in der vorhergehenden Kammer vollständig von der in den Wäschestücken (11) nicht gebundenen Behandlungsflüssigkeit getrennt werden, die Trommel (12) während der Trennung der in den Wäschestücken (11) nicht gebundenen Behandlungsflüssigkeit und eine bestimmte Zeit nach dem Ableiten der in den Wäschestücken (11) nicht gebundenen Behandlungsflüssigkeit aus der vor der Spülkammer (19) sich befindenden Kammer zum Abtrennen eines Teils der in den Wäschestücken (11) gebundenen Behandlungsflüssigkeit von den Wäschestücken (11) derart nach Art eines Schleudervorgangs angetrieben wird, dass sie die Bewegungen die sie zum Waschen oder Spülen ausführt, schneller, mit anderen Drehwinkeln und auch größeren Verzögerungen und/oder Beschleunigungen vollführt, und die Wäschestücke (11) in die nachfolgende Spülkammer (19) ohne die nicht gebundene Behandlungsflüssigkeit sowie mit verringerter in den Wäschestücken (11) gebundener Behandlungsflüssigkeit überführt werden.

2. Verfahren nach Anspruch 1, **dadurch gekennzeichnet, dass** während einer Endphase der Wäsche der Wäschestücke (11) die nicht gebundene Behandlungsflüssigkeit und ein Teil der gebundenen Behandlungsflüssigkeit während des Antriebs der Trommel (12) von den Wäschestücken (11) in der Waschkammer (18) abgetrennt wird und anschließend im Wesentlichen nur die Wäschestücke (11) in die darauffolgende Spülkammer (19) am Anfang der Spülzone (15) umgeladen werden.

3. Verfahren nach Anspruch 1 oder 2, **dadurch gekennzeichnet, dass** zum Umladen von im Wesentlichen nur Wäschestücken (11) die Trommel (12) in einer vom Waschvorgang und/oder Spülvorgang abweichenden Weise vorzugsweise drehend angetrieben wird.

## Claims

1. Method for the washing of, in particular, items of laundry (11), wherein the items of laundry (11) are at least washed in a treatment liquid in a rotary-driven drum (12) having successive chambers (18, 19, 20) arranged in its longitudinal direction, and in the process are conducted through the chambers (18, 19, 20) of the drum (12) in the direction of treatment, and wherein the items of laundry (11) are transferred at least from one chamber (18, 19, 20) to the following chamber (18, 19, 20) essentially without the treatment liquid not bound in the items of laundry (11), **characterized in that** the items of laundry (11), before being transferred to a following rinsing chamber (19), are entirely separated, in the preceding chamber, from the treatment liquid not bound in the items of laundry (11), the drum (12) is driven during the separation of the treatment liquid not bound in the items of laundry (11) and for a certain time after the treatment liquid not bound in the items of laundry (11) has been discharged from the chamber located before the rinsing chamber (19) for separating part of the treatment liquid bound in the items of laundry (11) from the items of laundry (11) in the manner of a spinning operation such that the movements which it executes for washing or rinsing are executed more rapidly, with different angles of rotation and also with greater deceleration and/or acceleration, and the items of laundry (11) are transferred to the following rinsing chamber (19) without the unbound treatment liquid and with a reduced amount of treatment liquid bound in the items of laundry (11).

2. The method as claimed in claim 1, **characterized in that** during a final phase of washing the items of laundry (11) the unbound treatment liquid and part of the bound treatment liquid is separated from the items of laundry (11) in the washing chamber (18) as the drum (12) is being driven and subsequently essentially only the items of laundry (11) are transferred into the following rinsing chamber (19) at the start of the rinsing zone (15).

3. The method as claimed in claim 1 or 2, **characterized in that,** for the purpose of transferring essentially only items of laundry (11), the drum (12) is preferably driven in rotation in a manner which differs from the washing operation and/or rinsing operation.

## Revendications

1. Procédé pour laver en particulier des pièces de linge (11), dans lequel les pièces de linge (11) sont au moins lavées dans un liquide de traitement dans un tambour pouvant être entraîné en rotation (12) avec des chambres (18, 19, 20) se succédant dans la direction longitudinale de celui-ci et sont en l'occurrence conduites dans la direction de traitement à travers les chambres (18, 19, 20) du tambour (12), et dans lequel les pièces de linge (11) sont transférées au moins d'une chambre (18, 19, 20) à la chambre suivante (18, 19, 20) essentiellement sans le liquide de traitement non lié aux pièces de linge (11), **caractérisé en ce que** les pièces de linge (11) sont entièrement séparées du liquide de traitement non lié aux pièces de linge (11) dans la chambre précédente avant le transfert dans une chambre de rinçage suivante (19), le tambour (12) est entraîné pendant la séparation du liquide de traitement non lié aux pièces de linge (11) et pendant un temps déterminé après l'évacuation du liquide de traitement non lié aux pièces de linge (11) hors de la chambre se trouvant avant la chambre de rinçage (19) pour la séparation d'une partie du liquide de traitement lié aux pièces de linge (11) hors des pièces de linge (11) à la manière d'une opération d'essorage, de telle manière que les mouvements qu'elle exécute pour le lavage ou le rinçage soient exécutés plus rapidement, avec d'autres angles de rotation et aussi des décélérations et/ou des accélérations plus élevées, et les pièces de linge (11) sont transférées dans la chambre de rinçage suivante (19) sans le liquide de traitement non lié ainsi qu'avec moins de liquide de traitement lié aux pièces de linge (11).

2. Procédé selon la revendication 1, **caractérisé en ce que** pendant une phase finale du lavage des pièces de linge (11) le liquide de traitement non lié et une partie du liquide de traitement lié sont séparés des pièces de linge (11) dans la chambre de lavage (18) pendant l'entraînement du tambour (12) et ensuite essentiellement seules les pièces de linge (11) sont chargées dans la chambre de rinçage suivante (19) au début de la zone de rinçage (15).

3. Procédé selon la revendication 1 ou 2, **caractérisé en ce que** pour le changement d'essentiellement seules les pièces de linge (11) le tambour (12) est entraîné en rotation d'une façon différente de l'opération de lavage et/ou de l'opération de rinçage.
